# FASCICULE DE BREVET EUROPEEN

(11) **EP 0 170 339 B1**
(45) Date de publication et mention de la délivrance du brevet: **03.01.1990**
(21) Numéro de dépôt: 85201250.9
(22) Date de dépôt: 30.07.1985
(51) Int. Cl.: B63B 35/71

(54) **Engin nautique à propulser par pagaie**
Wasserfahrzeug angetrieben mittels Paddeln
Nautical vehicle propelled by means of paddles

(30) Priorité: 03.08.1984 BE 6047990
(43) Date de publication de la demande: 05.02.1986
(73) Titulaire: Boulanger, Paul, B-4030 Grivegnée-Liège (BE)
(72) Inventeur: Boulanger, Paul, B-4030 Grivegnée-Liège (BE)
(74) Mandataire: Dellicour, Paul

(56) Documents cités:
- EP-A- 0 049 693
- AU-A- 42 501
- BE-A- 883 022
- FR-A- 1 485 666
- FR-A- 2 525 482

## Description

La présente invention est relative à un engin nautique servant d'embarcation pour promenade ou compétition en rivière, sur lac ou au bord de mer, mû par la force musculaire avec l'intermédiaire d'une pagaie.

On connaît déjà des engins de ce genre dénommés kayaks mais ils ont l'inconvénient de présenter un emplacement pour le pagaieur, qui se remplit souvent d'eau particulièrement en cas de chavirement et où le pagaieur peut rester coincé en cas de choc sur un rocher ou un arbre.

Il est connu entre autres par le brevet FR-A-2 525 482 un engin dénommé aquaplane consistant en un flotteur comportant sur sa face supérieure une empreinte formant siège et des empreintes pour l'emplacement des pieds et sur sa face inférieure une dérive saillante.

Dans cet engin il n'y a aucune protubérance, en plan ou en profil, par rapport au pont ou à la courbe générale du pont, lequel présente une surface concave creusée suivant une forme évoquant une baignoire, qui devient vite plus ou moins pleine et dans laquelle l'utilisateur doit évoluer.

Pour remédier à cet inconvénient et éviter l'accumulation d'eau comme dans une cuvette il a paru avantageux suivant l'invention de créer un engin nautique à la portée de tous, du type comportant sur sa face supérieure une empreinte formant siège et des empreintes pour l'emplacement des pieds, caractérisé en ce qu'il est constitué par un élément monocellulaire fermé comportant une coque et un pont, ce dernier étant conformé avec au moins un creux servant de siège précédé d'un promontoir réalisant de part et d'autre un marchepied et au moins un pose-pied, la surface du creux servant de siège étant légèrement surélevée par rapport auxdits marchepieds, qui sont complètement dégagés vers l'extérieur de manière à permettre un écoulement aisé de l'eau.

Suivant l'invention encore l'engin nautique présente dans la partie arrière de la coque une dérive négative.

L'invention est décrite maintenant sur la base du dessin annexé, à titre d'exemple uniquement, montrant en :
Figure 1 une vue de profil d'un engin à pagaie suivant l'invention, et
Figure 2 une vue en plan par dessus de l'engin de la figure 1.

L'engin ou planche à pagaie représenté au dessin est constitué par un élément monocellulaire fermé comportant une coque 2 et un pont 1. Ce dernier présente, déporté un peu vers l'avant, un creux 3 servant de siège pour le pagaieur, ce creux étant précédé d'un promontoir 4. Un creux 3 supplémentaire peut être prévu pour un passager ou un second pagaieur.

Le promontoir 4 réalisé dans le pont est conformé de telle manière qu'il donne naissance, de chaque côté, à un marchepied 5 et à un pose-pied 6.

Sur le promontoir 4 sont prévues des surfaces d'adhérence, au sommet en 7 pour permettre à un passager de s'y asseoir et sur les côtés en 8 pour faciliter la prise et le port de l'engin.

L'envers de l'élément ou coque 2 est conformé avec une dérive négative 9 pour empêcher le dérapage. Cette dérive négative peut s'élargir et transformer la coque simple en double coque augmentant la stabilité de l'engin.

Un engin conforme à l'invention peut avantageusement avoir comme dimensions une longueur de 2 m à 4 m 50 et une largeur de 0,5 m à 1 m.

Cet engin est caréné pour glisser ou pour fendre l'eau en fonction de l'objectif et le pagaieur peut être à genoux sur les marchepieds 5 ou assis dans le creux 3 avec ses pieds sur les pose- pieds 6 pour diriger l'engin. Il est possible de munir l'engin de sangles pour les pieds et le bassin en cas de gros temps ou de grosses eaux.

Un tel engin peut constituer une embarcation sportive et de compétition, une embarcation de tout repos comme un pédalo mais aussi un transport de choses en régions marécageuses.

## Revendications

1. Engin à propulser par pagaie, du type comportant sur sa face supérieure une empreinte formant siège et des empreintes pour l'emplacement des pieds, caractérisé en ce qu'il est constitué par un élément monocellulaire fermé comportant une coque (2) et un pont (1), ce dernier étant conformé avec au moins un creux (3) servant de siège précédé d'un promontoir (4) réalisant de part et d'autre un marchepied (5) et au moins un pose-pied (6), la surface du creux (3) servant de siège étant légèrement surélevée par rapport auxdits marchepieds (5), qui sont complètement dégagés vers l'extérieur de manière à permettre un écoulement aisé de l'eau.

2. Engin nautique suivant la revendication 1, dans lequel la coque (2) présente dans sa partie arrière une dérive négative (9).

3. Engin nautique suivant la revendication 1, dans lequel la coque (2) présente une dérive négative (9) s'étendant vers l'arrière en s'élargissant jusqu'à former une double coque.

4. Engin nautique suivant la revendication 1, dans lequel le promontoir (4) comporte des surfaces d'adhérence, au sommet (en 7) pour servir de siège pour un passager et sur les côtés (en 8) pour faciliter le port de l'engin.

## Claims

1. Craft to be driven by paddles, of the type comprising on its upper face a recess forming the seat and recesses for placing the feet, characterised in that it is formed by an enclosed single-cell component comprising a hull (2) and a deck (1), the latter being formed with at least one recess (3), acting as a seat preceded by a projection (4) forming a step (5) on either side, and at least one footrest (6), the surface of the recess (3) acting as a seat being slightly raised in relation to the said steps (5), which are completely open on the exterior such that the flow of the water is facilitated.

2. Nautical craft as claimed in claim 1, wherein hull (2) has a negative stabiliser (9) in its rear section.

3. Nautical craft as claimed in claim 1, wherein the hull (2) has a negative stabiliser (9) extending rearwards and enlarging so as to form a double hull.

4. Nautical craft as claimed in claim 1, characterised in that the projection (4) comprises adhesive surfaces at the top (at 7) acting as a seat for a passenger and on the sides (at 8) to make the craft easier to carry.

## Patentansprüche

1. Wasserfahrzeug mit Paddelantrieb, das auf seiner oberen Seite eine einen Sitz bildende Vertiefung und Vertiefungen für die Füße aufweist, dadurch gekennzeichnet, daß es aus einem geschlossenen einzelligen Körper besteht, mit einem Rumpf (2) und einem Deck (1), das mit mindestens einer als Sitz dienenden Mulde (3) versehen ist, vor der eine Wölbung (4) ausgebildet ist, durch die auf beiden Seiten ein Trittbrett (5) und mindestens eine Fußauflage (6) verwirklicht wird, wobei die Oberfläche der als Sitz dienenden Mulde (3) geringfügig überhöht ist gegenüber den besagten Trittbrettern (5), die nach außen hin völlig frei sind, so daß das Wasser leicht ablaufen kann.

2. Wasserfahrzeug gemäß Anspruch 1, dadurch gekennzeichnet, daß der Rumpf (2) in seinem hinteren Teil ein negatives Schwert (9) aufweist.

3. Wasserfahrzeug gemäß Anspruch 1, dadurch gekennzeichnet, daß der Rumpf (2) ein negatives Schwert (9) aufweist, das sich nach hinten erstreckt, wobei es sich verbreitert, bis es einen doppelten Rumpf bildet.

4. Wasserfahrzeug gemäß Anspruch 1, dadurch gekennzeichnet, daß die Wölbung (4) im oberen Teil (bei 7) Haftflächen aufweist, die als Sitz für einen Mitfahrer dienen, und außerdem auf den Seiten (bei 8) Haftflächen aufweist, um das Wasserfahrzeug leichter tragen zu können.
